# EUROPÄISCHE PATENTSCHRIFT

(11) **EP 2 423 147 B1**
(45) Veröffentlichungstag und Bekanntmachung des Hinweises auf die Patenterteilung: **20.02.2013**
(21) Anmeldenummer: 11176819.8
(22) Anmeldetag: 08.08.2011
(51) Int. Cl.: B66C 13/08, B66C 17/00, B66C 17/12

(54) **Anordnung zum Wenden einer Last**
Assembly for rotating a load
Agencement destiné à retourner une charge

(30) Priorität: 31.08.2010 DE 102010035894
(43) Veröffentlichungstag der Anmeldung: 29.02.2012
(73) Patentinhaber: Demag Cranes & Components GmbH, 58300 Wetter (DE)
(72) Erfinder: Kühn, Stefan, 58453 Witten (DE)
(74) Vertreter: Moser & Götze

(56) Entgegenhaltungen:
- DE-A1- 1 781 278
- DE-A1-102005 030 969
- DE-B- 1 137 539
- US-A- 5 893 471

## Beschreibung

Die Erfindung betrifft eine Anordnung zum Wenden einer Last, mit einem von einer Krankatze getragenen und entlang einer Schiene verfahrbaren Hubwerk, von dem ein erstes Tragmittel mit einem ersten Lasthaken heb- und senkbar ist, und mit einem zumindest höhenverstellbaren zweiten Tragmittel mit einem zweiten Lasthaken, wobei das zweite Tragmittel an einem Fahrwerk aufgehängt ist, das entlang der Schiene verfahrbar ist und derart ausgestaltet ist, dass sich das Fahrwerk in einer lastfreien Fahrstellung über seine Laufräder auf der Schiene abstützt.

Häufig besteht die Notwendigkeit, die an einem Hebezeug hängenden Lasten zu drehen oder zu wenden, um diese zum Beispiel in eine für einen Fertigungs- oder Montageprozess günstige Lage zu bringen oder um Arbeiten an unzugänglichen Stellen der Last auszuführen. Um dies zu erreichen, sind verschiedene Vorrichtungen und Verfahren allgemein bekannt, die nach Anlegen von Seilen, Ketten, Gurten oder anderen Anschlagmitteln seitlich des Schwerpunktes der Last beim Anheben derselben an diesem Anlenkpunkt eine Lageveränderung bewirken, die bei geschickter Manipulation der Anschlagmittel in Zusammenwirkung mit dem Hebezeug ein Wenden der Last ermöglichen.

Unter dem Wenden einer Last im weitesten Sinne soll im Rahmen der Erfindung jegliche Veränderung der Ausgangslage einer an einem Hebezeug hängenden Last verstanden werden, die durch Drehen derselben Last im angehobenen Zustand erreichbar ist, wobei der Begriff " wenden" auch unvollständige Drehungen der Last beschreiben soll. Mit Tragmitteln meint die Erfindung fest mit dem Hebezeug verbundene Seile und Ketten zum Halten der Last, gegebenenfalls auch einschließlich des mit dem Hubseil oder einer Hubkette eines Hebezeugs verbundenen Lastaufnahmemittels, wie beispielsweise eines Lasthakens. Ein Hebezeug weist üblicherweise ein Hubwerk auf, welches ein Heben und Senken der Last ermöglicht und im Wesentlichen aus dem Hubantrieb, einem Getriebe und einer Bremsvorrichtung besteht.

In der deutschen Patentschrift DE 40 12 381 C2 wird ein Laufkran mit einer Zweischienenkatze beschrieben, der in einer Gießerei zum Transportieren und Entleeren von schweren Gießpfannen eingesetzt wird. Der Laufkran ist zum Wenden von Lasten eingerichtet. Dazu sind auf der Zweischienenkatze des Trägerkrans zwei gleichzeitig oder unabhängig voneinander zu bedienende Hubwerke angeordnet, die jeweils ein Tragseil mit Lasthaken aufweisen. Jeder der Lasthaken ist mit einem der zwei einander gegenüberliegenden Anschlagpunkte an der Last verbindbar. Durch wechselweises Bedienen der Hubwerke und sinnvolles Umsetzen der Tragseile an den Anschlagpunkten kann die Last angehoben, sowie um ihre Hochachse und Querachse gewendet und wieder in der gewendeten Position abgesetzt werden.

Die Verwendung von zwei Hubwerken an einem Laufkran zum Heben und Senken sowie Wenden der angeschlagenen Lasten bedarf wegen der Einbeziehung beider Hubwerke in den Lasthebeprozess eine Auslegung jedes Hubwerkes auf das Gesamtgewicht der Last, d.h., die beiden Hubwerke sind üblicherweise gleich ausgelegt, da während des Wendevorganges das Lastgewicht wechselweise von dem einen oder dem anderen Hubwerk oder von beiden Hubwerken gemeinsam getragen wird. Hierbei muss jedes Hubwerk auf die Maximallast ausgelegt werden und durch ihr Eigengewicht vermindern die Hubwerke die Tragfähigkeit des Laufkranes. Zudem sind bei den somit groß dimensionierten Hubwerken starke Schrägzüge der Tragseile unvermeidbar, die sich aus den erforderlichen Abständen der Seilrollen beider Hubwerke ergeben.

In der deutschen Offenlegungsschrift DE 1 781 278 A ist eine verfahrbare Container-Hubvorrichtung zum Be- und Entladen von Container-Transportfahrzeugen, wie Lastkraftwagen und Eisenbahnwaggons, beschrieben. Die Hubvorrichtung besteht aus zwei Portalen, an denen jeweils ein Hebezeug aufgehängt ist und die jeweils zwei vertikale Stützen aufweisen. An den unteren Enden der Stützen sind Portalfüße angeordnet, in denen Stützrollen federnd gelagert sind. Die Portale sind nur in einem lastfreien Zustand verfahrbar, wobei sich die Portale ausschließlich über die Stützrollen auf dem Boden abstützen. In einem Betriebszustand, in dem die Hebezeuge mit einer Last beaufschlagt sind, senken sich die Portale über die gefederte Lagerung der Stützrollen ab, bis Sohlstücke der Portalfüße auf dem Boden zur Auflage kommen.

Aus der Patentschrift US 5 893 471 A ist eine Anordnung zum Wenden einer Last bekannt. Die Anordnung umfasst ein von einer Krankatze getragenes und entlang einer Schiene verfahrbares Hubwerk, von dem ein erstes Seil mit einem ersten Lasthaken heb- und senkbar ist. Außerdem umfasst die Anordnung ein höhenverstellbares zweites Seil mit einem zweiten Lasthaken. Das zweite Seil ist an einem Fahrwerk aufgehängt ist, das entlang der Schiene verfahrbar ist und sich hierbei in über seine Laufräder auf der Schiene abstützt.

Ähnliche Lastwendeanordnungen mit zwei Seilen sind auch aus den deutschen Offenlegungsschriften DE 11 37 539 A und DE 10 2005 030 969 A1 bekannt.

Der Erfindung liegt die Aufgabe zugrunde, eine einfache, kompakte und kostengünstige Anordnung zum Wenden von hängenden Lasten zu finden, mit dem schwere unhandliche Lasten sicherer gewendet werden können.

Diese Aufgabe wird durch eine Anordnung mit den Merkmalen des Anspruches 1 gelöst. Vorteilhafte Ausgestaltungen der Erfindung sind in den Ansprüchen 2 bis 5 angegeben.

Erfindungsgemäß wird bei einer Anordnung zum Wenden einer Last, mit einem von einer Krankatze getragenen und entlang einer Schiene verfahrbaren Hubwerk, von dem ein erstes Tragmittel mit einem ersten Lasthaken heb- und senkbar ist, und mit einem zumindest höhenverstellbaren zweiten Tragmittel mit einem zweiten Lasthaken, wobei das zweite Tragmittel an einem Fahrwerk aufgehängt ist, das entlang der Schiene verfahrbar ist und derart ausgestaltet ist, dass sich das Fahrwerk in einer lastfreien Fahrstellung über seine Laufräder auf der Schiene abstützt, eine einfache, kompakte und kostengünstige Ausgestaltung dadurch erreicht, dass sich das Fahrwerk in einer Betriebsstellung mit aufgenommener Last unter Entlastung der Laufräder auf die Schiene absenkt und abstützt, zwischen den Laufrädern des Fahrwerks und dem zweiten Tragmittel Federelemente angeordnet sind, die Laufräder an einem Fahrvverksrahmen des Fahrwerks gelagert sind, an dem Fahrwerksrahmen über die Federelemente Aufhängeteile befestigt sind, die relativ zu dem Fahrwerksrahmen durch die Last aus der Fahrstellung in die Betriebsstellung bewegbar sind und an denen das zweite Tragmittel angreift. Auch wird hierdurch die Bewegbarkeit des Fahrwerks zwischen der Fahrstellung und der Betriebsstellung konstruktiv besonders einfach erreicht.

Im Sinne der Erfindung ist unter einem Lasthaken jegliche Art von Befestigungsmittel zu verstehen, mit dem eine Last an einem Tragmittel befestigt werden kann.

Die Erfindung zeichnet sich dadurch, dass ohne eine aufwändige, teure und schwere zweite Krankatze einzusetzen, ein zweites separates Fahrwerk vorgesehen wird, an dem das für den Wendvorgang vorgesehene zweite Tragmittel aufgehängt ist. Die Besonderheit des erfindungsgemäßen Fahrwerkes besteht darin, dass beim Aufnehmen der Last das Fahrwerk auf der Schiene absetzt, so dass die hohen Gewichtskräfte der Last nicht punktförmig über die Laufräder auf die Schiene, sondern linienförmig als Streckenlast übertragen werden; hierdurch kann das Fahrwerk insgesamt sehr leicht ausgeführt werden, was insgesamt der Tragkraft des Laufkrans zu Gute kommt. Auch reduzieren sich die mechanischen Spannungen in der Schiene des Längsträgers erheblich. Dadurch ist auch geringer Radstand der Laufräder des Fahrwerks möglich. Auch sind kleinere Raddurchmesser möglich. Insgesamt ist somit das Fahrwerk besonders kurz und leicht zu bauen. Eine Nachrüstung bestehender Trägerkrane zum Wenden von Lasten ist problemlos möglich und erfordert in den meisten Fällen wegen des geringen Gewichts der zusätzlichen Bauteile keine neuen statischen Berechnungen. Der geringe Energieverbrauch des zusätzlichen Fahrwerks passt ausgezeichnet zur vermehrt geforderten "Green-Strategy".

Eine gute Bremswirkung und Übertragung der Last von dem Fahrwerk auf die Schiene wird dadurch erreicht, dass die Aufhängeteile einen Aufhängeflansch aufweisen, der in der Betriebsstellung des Fahrwerks flächig auf der Schiene aufliegt. Hierdurch wird die Last vollständig genutzt, um das Fahrwerk in der Betriebsstellung abzubremsen.

Besonders vorteilhaft ist vorgesehen, dass das Fahrwerk über eine Koppelstange mit der Krankatze verbunden ist und das Fahrwerk antriebslos ist. Wie zuvor ausgeführt, kann durch das verwendete Fahrwerk deutlich Gewicht eingespart werden, was der Tragfähigkeit des Tragkranes zu Gute kommt. In Fortsetzung dieses Gedankens wird das Fahrwerk ohne Antrieb ausgebildet und von der Krankatze mitgeschleppt.

Alternativ kann vorgesehen sein, dass Fahrwerk einen eigenen Fahrantrieb aufweist.

Konstruktiv besonders vorteilhaft ist, dass an dem Fahrwerk ein Hebezeug aufgehängt ist, das Hebezeug als Kettenzug ausgebildet ist und das zweite Tragmittel eine Kette ist.

Mit der erfindungsmäßen Anordnung kann vorteilhafter Weise eine Last gewendet werden. Hierfür ist vorgesehen, dass zum Wenden der Last die Last an einem ersten Anschlagpunkt an dem ersten Lasthaken und an einem von dem ersten Anschlagpunkt beabstandeten zweiten Anschlagpunkt an dem zweiten Lasthaken aufgehängt ist und die Last über relative Bewegungen des ersten Lasthakens zu dem zweiten Lasthaken kombiniert mit einer eine Rotationsbewegung der an dem ersten oder zweiten Tragmittel hängenden Last um das erste oder zweite Tragmittel herum wendbar ist, das zweite Tragmittel mit dem zweiten Lasthaken ausschließlich zum Halten der Last ausgelegt ist und das zum Wenden der Last erforderliche Heben und Senken der Last ausschließlich über das Hubwerk mit dem ersten Tragmittel und dem ersten Lasthaken erfolgt.

Um weiter Energie, Gewicht und Kosten einzusparen ist vorgesehen, dass das Hebezeug auf eine Leistung und eine statische Tragfähigkeit ausgelegt ist, die zur lastfreien Höhenverstellung des zweiten Tragmittels mit dem zweiten Lasthaken nebst etwaig notwendiger Anschlagmittel erforderlich ist und zum Halten der Last auf einer gewünschten Höhe ausgelegt ist. Daher erfolgt die Rotationsbewegung für das Lastwenden ausschließlich um das zweite Trennmittel herum.

Besonders vorteilhaft ist vorgesehen, dass an dem Fahrwerk mindestens ein Sensor befestigt ist, über den die Betriebsstellung erkennbar ist und über ein Signal des Sensors das Hebezeug in seiner Lasthaltefunktion verriegelt ist. Hierdurch wird vorteilhafterweise vermieden, dass eine Bremse des Hebezeuges oder die Sperrklinke des Hebezeuges gelüftet bzw. entriegelt wird, solange noch eine Last an dem Hebezeug hängt.

Nachfolgend wird die Erfindung anhand eines Ausführungsbeispiels näher beschrieben. Es zeigen:
Figur 1 einen Laufkran mit einer Anordnung zum Wenden einer Last,
Figur 2a bis Figur 2h eine Abfolge der einzelnen Arbeitsschritte zum Wenden der Last,
Figur 3 eine Ausschnittsvergrößerung von Figur 1 aus dem Bereich eines zweiten Fahrwerks in perspektivischer Darstellung und
Figur 4 einen senkrechten Schnitt durch das zweite Fahrwerk gemäß Figur 3 entlang der Schnittlinie x-x.

In der Figur 1 ist schematisch ein Laufkran 1, der als Einträger-Laufkran ausgebildet ist, dargestellt. Der Laufkran 1 weist in üblicher Weise einen horizontal verlaufenden Längsträger 2 auf, an dem eine Krankatze 3 in horizontaler Richtung verfahrbar ist. Hierfür ist die Krankatze 3 mit Rädern 4 versehen, die entlang des als Schiene 5 dienenden Längsträgers 2 verfahrbar sind. Desweiteren weist die Krankatze 3 ein Hubwerk 6 auf, mit dem über ein insbesondere als Seil ausgebildeten erstes Tragmittel 7 über einen ersten Lasthaken 8 eine Last 9 heb- und senkbar aufgehängt ist.

Grundsätzlich ist es auch möglich, dass anstelle des Lasthakens 8 andere Lastaufnahmemittel vorzusehen. Auch können die insbesondere biegeschlaffen Tragmittel 7 nicht nur in Form von Seilen sondern auch in Form von Ketten oder Tragbändern ausgebildet sein.

Die Last 9 ist nur schematisch als quaderförmiger Gegenstand dargestellt und weist zentral an seiner oberen Seitenfläche einen ersten Anschlagpunkt a in Form einer Lasche auf. Ein zweiter Anschlagpunkt b ist zentral an seiner rechten Seitenfläche vorgesehen. Weitere nicht dargestellte Anschlagpunkte sind an den weiteren Seitenflächen vorgesehen. Ein dritter Anschlagpunkt c ist auf der unteren Seitenfläche und somit dem ersten Anschlagpunkt a gegenüberliegend angeordnet. Es ist selbstverständlich, dass die Last 9 jede beliebige Form haben kann und die für ein noch später zu beschreibendes Wenden der Last 9 erforderlichen Anschlagpunkte a, b und c wie dargestellt in Form von Ösen beziehungsweise anschraubbaren Ösen oder durch andere Anschlagmittel wie beispielsweise Seilschlaufen an der Last 9 vorgesehen werden können.

Desweiteren ist der Längsträger 2 des Laufkrans 1 über an seinen Enden angeordnete Kranfahrwerke 10 entlang von Kranbahnen 11 verfahrbar. Somit können in üblicher Weise über den Laufkran 1 durch Fahrbewegungen des Längsträger 2 und der Krankatze 3 entlang des Längsträgers 2 beliebige Orte in einem Überdeckungsbereich des Laufkrans 1 erreicht werden.

Um mittels dieses handelsüblichen Laufkrans 1 an dem ersten Lasthaken 8 aufgehängte Lasten 9 wenden zu können, ist ein zusätzliches Hebezeug 12 vorgesehen. Dieses Hebezeug 12 verfügt über ein zweites vorzugsweise als Kette ausgebildetes Tragmittel 13, an dessen unterem Ende ein zweiter Lasthaken 14 aufgehängt ist. Auch ist dieses weitere Hebezeug 12 über ein Fahrwerk 15 ebenfalls wie die Krankatze 3 entlang des Längsträgers 2 verfahrbar. Um das Fahrwerk 15 des Hebezeuges 12 antriebslos ausgestalten zu können, ist zwischen dem Fahrwerk 15 und der Krankatze 3 eine Koppelstange 16 vorgesehen. Grundsätzlich ist es auch möglich, das Fahrwerk 15 des weiteren Hebezeuges 12 mit einem eigenen Fahrantrieb auszustatten. Die hier vorgesehene Koppelstange 16 ermöglicht jedoch, auf diesen weiteren Fahrantrieb zu verzichten.

Wie mit Hilfe der Krankatze 3 und dem zusätzlichen Hebezeug 12 eine Last 9 gewendet werden kann, wird nachfolgend anhand der Figuren 2a bis 2h näher erläutert. Hierbei hat das Hebezeug 12 zusammen mit dem Hubwerk 6 die Funktion eines Lastwendegerätes.

In der Figur 2a wird die Last 9, wie der Pfeil symbolisieren soll, gerade angehoben und ist am ersten Anlenkpunkt a mittels des ersten Tragmittels 7 des Hubwerkes 6 an der Krankatze 3 aufgehängt. Der zweite Anlenkpunkt b auf der rechten Seite der Last 9 ist noch nicht belegt; zu erkennen ist aber das frei hängende zweite Tragmittel 13 (der Lasthaken ist nicht dargestellt), das bereitgestellt ist, aber noch nicht am Anlenkpunkt b befestigt ist.

Die Figur 2b zeigt die Last 9 angehoben, wie durch den schematisch dargestellten Abstand der Last 9 vom symbolisierten Boden 22 erkennbar ist. Das zweite Tragmittel 13 wurde mittlerweile am zweiten Anlenkpunkt b der Last 9 angeschlagen. Durch Verkürzen des zweiten Tragmittels 13 des Hebezeuges 12 wird das zweite Tragmittel 13 leicht gespannt, hebt aber die Last 9 hierbei nicht an. Das zweite Tragmittel 13 wird nur der Hubbewegung des ersten Tragmittels 7 nachgeführt. Dieser Vorgang wird durch die Richtung des mit dem zweiten Tragmittel 13 zusammen fallenden Pfeils angedeutet.

In Figur 2c ist durch die Richtung des Pfeils erkennbar die Last 9 durch Absenken des ersten Tragmittels 7 abgelassen, wobei jedoch das zweite Tragmittel 13 fixiert bleibt, so dass der Wendevorgang der Last 9 um den zweiten Anlenkpunkt am zweiten Tragmittel 13 hängend eingeleitet wird. Das Fixieren des zweiten Tragmittels 13 ist durch den Querstrich 24 symbolisiert.

In Figur 2d hängt die Last vollständig am zweiten Tragmittel 13, das erste Tragmittel 7 ist lastfrei und kann vom ersten Anlenkpunkt a gelöst werden. In dieser Position am zweiten Anlenkpunkt b hängend wird die Last 9 wie der gebogene Wendepfeil in Figur 2e zeigt um ihre vertikale Achse und somit ausschließlich um das zweite Tragmittel 13 gedreht. Nach der Drehung der Last 9 um 180° wird das erste Tragmittel 7 am dritten Anschlagpunkt c auf der dem ersten Anschlagpunkt a gegenüber liegenden Seite der Last 9 angeschlagen. Dann wird das Hubwerk 6 der Krankatze 3 zum Anheben der Last 9 mit dem ersten Tragmittel 7 betätigt, wie in Figur 2f dargestellt.

Die Figur 2g zeigt, dass bei weiterhin unveränderter Höhenlage des zweiten Anlenkpunktes b, d.h. fixiertem zweiten Tragmittel 13, die Last 9 durch das erste Tragmittel 7 in Pfeilrichtung weiter angehoben und dadurch weiter gewendet wird, bis die bisherige Unterseite der Last 9 nach oben gedreht ist. Das ist am in der Last 9 zeichnerisch dargestellten Orientierungsbalken 23 erkennbar.

In Figur 2h ist die gewendete Last 9 nach Hinablassen des ersten Tragmittels 12 in Pfeilrichtung bzw. Absenken des Hubwerkes 9 nach vorherigem Lösen des zweitenTragmittels 15 vom zweiten Anlenkpunkt b dargestellt. Die Last 9 steht in einer gegenüber Figur 2 um 180° gewendeten Lage auf dem Boden 22. Während des gesamten Wendevorgangs, dessen Beginn in Figur 4 dargestellt ist, wurde das zweite Tragmittel 13 nicht höhenverändert und hat somit keine Hubfunktion ausgeführt. Das zweite Tragmittel 13 diente ausschließlich dem Halten der Last 9, während alle Hebevorgänge der Last 9 vom ersten Tragmittel 7 ausgeführt wurden.

Die Figur 3 zeigt einen Abschnitt des Längsträgers 2 sowie das Fahrwerk 15 des zusätzlichen Hebezeugs 12 in perspektivischer Darstellung. Es ist ersichtlich, dass das Fahrwerk 15 den als Schiene 5 dienenden Unterflansch des als Doppel-T-Trägers ausgeführten Längsträgers 2 von unten C-förmig umgreift und hierfür einen entsprechend ausgebildeten Fahrwerksrahmen 17 aufweist. Dieser Fahrwerksrahmen 17 ist über die Laufräder 18 auf der Schiene 5 abgestützt. Desweiteren trägt dieser Fahrwerksrahmen 17 Aufhängeteile 21, die einerseits mit einem Aufhängeflansch 21a die Schiene 5 von oben gesehen überdecken und andererseits sich in Vertikalrichtung nach unten durch den Fahrwerksrahmen 17 hindurch in Form eines Aufhängeschenkels 21 b erstrecken. Das Aufhängeteil 21 ist insgesamt über Federelemente 25 auf dem Fahrwerksrahmen 17 abgestützt. Die Aufhängeteile 21, insbesondere deren Aufhängeschenkel 21b, dienen zur Aufnahme eines Aufhängebolzen 19, an dem das Hebezeug 12 aufgehängt ist. In Längsrichtung des Längsträgers 2 gesehen haben die Aufhängeteile 21 einen winkelförmigen Querschnitt. Hierbei verläuft der Aufhängeflansch 21 a im Wesentlichen waagerecht und der Aufhängeschenkels 21 b im Wesentlichen senkrecht.

In der Figur 4 ist eine Schnittansicht von Figur 3 entlang der Schnittlinie x-x dargestellt. Zusätzlich zu den in der Figur 3 beschriebenen Details ist aus der Figur 4 ersichtlich, dass der Aufhängebolzen 19 sich mit seinen Enden im Bereich von Bohrungen 21 c in den Aufhängeschenkeln 21 b abstützt. Auch zeigt die Figur 4 eindeutig, das in Vertikalrichtung gesehen die Aufhängeteile 21 bei Belastung des Aufhängebolzens 19 durch beispielsweise eine an dem Hebezeug 12 aufgehängte Last 9 entgegen der Kraft der Federelemente 25 in Vertikalrichtung auf die Schiene 5 hin bewegbar sind. Somit stützen sich bei einem belasteten Hebezeug 12 die Aufnahmeteile 21 direkt über ihre horizontalen Aufhängeflansche 21a auf der Schiene 5 ab. Das Fahrwerk 15 und die zugehörigen Laufräder 18 werden somit nicht belastet und können so dimensioniert werden, dass diese nur die Verfahrbewegung des Fahrwerkes 15 auf der Schiene 5 in einem unbelasteten Zustand tragen müssen.

Auch zeigt die Figur 4, dass das Fahrwerk 15 über um vertikale Achsen drehbare Führungsäder an den seitlichen Außenrändern der Schiene 5 in Form des Unterflansches des Längsträgers 2 geführt sind. In der Figur 4 ist das Fahrwerk 15 in seiner unbelasteten Fahrstellung dargestellt, dass heißt an dem Hebezeug 12 hängt keine Last 9. Dementsprechend bewirken die Federelemente 25 das zwischen den Aufhängeflanschen 21a, die von oben gesehen die Schiene 5 teilweise überdecken und der Schiene 5 ein Spalt 26 vorhanden ist. Somit kann das Fahrwerk 15 auf den Schienen 5 verfahren werden. Wird nun das Hebezeug 12 beim Wenden einer Last 9 belastet, so senken sich die Aufhängeflansche 21 a in eine sogenannte Betriebsstellung ab, in denen diese zumindest teilweise flächig auf der Schiene 5 aufliegen und somit kein Spalt 26 mehr vorhanden ist.

Außerdem sind am Fahrwerksrahmen 17 nicht dargestellte Sensoren in Form von Endschaltern befestigt. Diese Sensoren können die Betriebsstellung und die Fahrstellung erkennen. Das Signal der Sensoren wird zur Verriegelung der Bremse oder einer Sperrklinke des Hebezeugs 12 verwendet, um zu garantieren, dass das Hebezeug 12 nicht aus seinem Haltezustand mit im Eingriff befindliche Bremse oder eingefallener Sperrklinke heraus geschaltet werden kann, solange eine Last 9 an dem Hebezeug 12 hängt.

Ergänzend wird darauf hingewiesen, das von den zusätzlichen Hebezeug 12 nur das zweite Tragmittel 13 und der zweite Lasthaken 14 sowie etwaig erforderliche Anschlagmittel für die Last 9 angehoben und abgesenkt werden können. Die Last 9 kann nicht gehoben werden. Jedoch ist eine vorhandene Bremsvorrichtung oder Sperrvorrichtung des Hebezeuges 12 so ausgebildet, das auch eine von dem Hubwerk 6 der Krankatze 3 angehobene Last 9 auf diesen angehobenen Höhenniveau sicher gehalten werden kann.

### Bezugszeichenliste

- 1: Laufkran
- 2: Längsträger
- 3: Krankatze
- 4: Räder
- 5: Schiene
- 6: Hubwerk
- 7: erstes Tragmittel
- 8: erster Lasthaken
- 9: Last
- 10: Kranfahrwerke
- 11: Kranbahnen
- 12: Hebezeug
- 13: zweites Tragmittel
- 14: zweiter Lasthaken
- 15: Fahrwerk
- 16: Koppelstange
- 17: Fahrwerksrahmen
- 18: Laufräder
- 19: Aufhängebolzen
- 20: Führungsräder
- 21: Aufhängeteile
- 21: a Aufhängeflansch
- 21: b Aufhängeschenkel
- 21 c: Bohrungen
- 22: Boden
- 23: Orientierungsbalken
- 24: Querstrich
- 25: Federelemente
- 26: Spalt
- a: erster Anschlagpunkt
- b: zweiter Anschlagpunkt
- c: dritter Anschlagpunkt
- x: Schnittebene

## Patentansprüche

1. Anordnung zum Wenden einer Last, mit einem von einer Krankatze (3) getragenen und entlang einer Schiene (5) verfahrbaren Hubwerk (6), von dem ein erstes Tragmittel (7) mit einem ersten Lasthaken (8) heb- und senkbar ist, und mit einem zumindest höhenverstellbaren zweiten Tragmittel (13) mit einem zweiten Lasthaken (14), wobei das zweite Tragmittel (13) an einem Fahrwerk (15) aufgehängt ist, das entlang der Schiene (5) verfahrbar ist und derart ausgestaltet ist, dass sich das Fahrwerk (15) in einer lastfreien Fahrstellung über seine Laufräder (18) auf der Schiene (5) abstützt, **dadurch gekennzeichnet, dass** sich das Fahrwerk (15) in einer Betriebsstellung mit aufgenommener Last (9) unter Entlastung der Laufräder (18) auf die Schiene (5) absenkt und abstützt, zwischen den Laufrädern (18) des Fahrwerks und dem zweiten Tragmittel (13) Federelemente (25) angeordnet sind, die Laufräder (18) an einem Fahrwerksrahmen (17) des Fahrwerks (15) gelagert sind, an dem Fahrwerksrahmen (17) über die Federelemente (25) Aufhängeteile (21) befestigt sind, die relativ zu dem Fahrwerksrahmen (17) durch die Last (9) aus der Fahrstellung in die Betriebsstellung bewegbar sind und an denen das zweite Tragmittel (13) angreift.

2. Anordnung nach Anspruch 1, **dadurch gekennzeichnet, dass** die Aufhängeteile (21) einen Aufhängeflansch (21 a) aufweisen, der in der Betriebsstellung des Fahrwerks (15) flächig auf der Schiene (5) aufliegt.

3. Anordnung nach Anspruch 1 oder 2, **dadurch gekennzeichnet, dass** das Fahrwerk (15) über eine Koppelstange (16) mit der Krankatze (3) verbunden ist und das Fahrwerk (15) antriebslos ist.

4. Anordnung nach Anspruch 1 oder 2, **dadurch gekennzeichnet, dass** Fahrwerk (15) einen eigenen Fahrantrieb aufweist.

5. Anordnung nach einem der Ansprüche 1 bis 4, **dadurch gekennzeichnet, dass** an dem Fahrwerk (15) ein Hebezeug (12) aufgehängt ist, das Hebezeug (12) als Kettenzug ausgebildet ist und das zweite Tragmittel (13) eine Kette ist.

## Claims

1. Arrangement for turning over a load, having a lifting mechanism (6) which is carried by a crane trolley (3), which is displaceable along a rail (5), and by which a first carrying means (7) which has a first load hook (8) can be raised and lowered, and having a second carrying means (13) which has a second load hook (14) and which is adjustable at least in the heightwise direction, the second carrying means (13) being suspended from a travel unit (15) which is displaceable along the rail (5) and which is so designed that, in an unloaded position for travel, the travel unit (15) is supported on the rail (5) by its travel wheels (18), **characterised in that**, in an operating position where it is carrying a load (9), the travel unit (15) is lowered onto and supported on the rail (5) with the travel wheels (18) relieved of load, resilient members (25) are arranged between the travel wheels (18) of the travel unit and the second carrying means (13), the travel wheels (18) are mounted on a frame (17) of the travel unit (15), and there are fixed to the frame (17) of the travel unit via the resilient members (25) suspending parts (21) which can be moved relative to the frame (17) of the travel unit, by the load (9), from the position for travel to the operating position and with which the second carrying means (13) engages.

2. Arrangement according to claim 1, **characterised in that** the suspending parts (21) have a suspending flange (21 a) of which an area rests on the rail (5) when the travel unit (15) is in the operating position.

3. Arrangement according to claim 1 or 2, **characterised in that** the travel unit (15) is connected to the crane trolley (3) by a coupling bar (16) and the travel unit (15) does not have a drive.

4. Arrangement according to claim 1 or 2, **characterised in that** the travel unit (15) has a travel drive of its own.

5. Arrangement according to one of claims 1 to 4, **characterised in that** a lifting unit (12) is suspended from the travel unit (15), the lifting unit (12) takes the form of a chain hoist, and the second carrying means (13) is a chain.

## Revendications

1. Structure pour retourner une charge, ladite structure comportant un treuil de levage (6), supporté par un chariot roulant (3) et déplaçable le long d'un rail (5), duquel peut être levé et abaissé un premier moyen porteur (7) doté d'un premier crochet de charge (8), et au moins un deuxième moyen porteur (13) réglable en hauteur et doté d'un deuxième crochet de charge (14), le deuxième moyen porteur (13) étant suspendu à un mécanisme de roulement (15) qui est déplaçable le long du rail (5) et qui est conformé de telle sorte que dans une position de roulement sans charge le mécanisme de roulement (15) s'appuie sur le rail (5) par le biais de ses roues porteuses (18), **caractérisée en ce que** dans une position de fonctionnement avec réception d'une charge (9) le mécanisme de roulement (15) s'abaisse et s'appuie sur le rail (5) en soulageant les roues porteuses (18), **en ce que** des éléments élastiques (25) sont disposés entre les roues porteuses (18) du mécanisme de roulement et le deuxième moyen porteur (13), **en ce que** les roues porteuses (18) sont montées sur un châssis (17) du mécanisme de roulement (15), **en ce que** des pièces de suspension (21), qui sont mobiles par rapport au châssis (17) du mécanisme de roulement de la position de roulement dans la position de fonctionnement par l'action de la charge et avec lesquelles s'engage le deuxième moyen porteur (13), sont fixées au châssis (17) du mécanisme de roulement par le biais des éléments élastiques (25).

2. Structure selon la revendication 1, **caractérisée en ce que** les pièces de suspension (21) comportent une aile de suspension (21a) qui porte à plat sur le rail (5) lorsque le mécanisme de roulement est dans la position de fonctionnement.

3. Structure selon la revendication 1 ou 2, **caractérisée en ce que** le mécanisme de roulement (15) est relié au chariot roulant (3) par le biais d'une barre de couplage (16) et le mécanisme de roulement ne comporte pas de système d'entraînement.

4. Structure selon la revendication 1 ou 2, **caractérisée en ce que** le mécanisme de roulement (15) comporte son propre système d'entraînement.

5. Structure selon l'une des revendications 1 à 4, **caractérisée en ce qu'**un treuil de levage (12) est suspendu au mécanisme de roulement (15), **en ce que** le treuil de levage (12) est conformé en palan à chaîne et **en ce que** le deuxième moyen porteur (13) est une chaîne.
